# FASCICULE DE BREVET EUROPEEN

(11) **EP 0 148 806 B1**
(45) Date de publication et mention de la délivrance du brevet: **25.11.1987**
(21) Numéro de dépôt: 85420002.9
(22) Date de dépôt: 03.01.1985
(51) Int. Cl.: B21B 21/00

(54) **Procédé de laminage de tube permettant d'accroître les performances des laminoirs pèlerins à froid et dispositif pour la mise en oeuvre de ce procédé**
Verfahren zum Rohrwalzen, welches es ermöglicht, die Leistung eines Kaltpilgerschrittwalzwerkes zu erhöhen, und Vorrichtung zur Bewerkstelligung des Verfahrens
Tube rolling method for the increase in performance of a cold pilger rolling mill, and device to carry out the method

(30) Priorité: 05.01.1984 FR 8400697
(43) Date de publication de la demande: 17.07.1985
(73) Titulaire: VALLOUREC, F-75016 Paris (FR)
(72) Inventeur: Peytavin, Pierre, F-92200 Neuilly-sur-Seine (FR)
(74) Mandataire: Desolneux, Jean-Paul Charles

## Description

Le procédé et le dispositif qui font l'objet de l'invention concernent de la façon la plus générale l'exploitation des laminoirs à pas de pélerin à froid pour le laminage de tubes. Il concerne plus particulièrement les laminoirs de ce type utilisés pour le laminage de tubes en particulier en acier de fort diamètre avec des taux de réduction élevés.

De tels laminoirs comportent de façon connue des cylindres à gorge montés dans une cage porte-cylindres qui effectue un mouvement de va et vient selon l'axe de laminage, l'ébauche de tube à laminer étant périodiquement avancée le long de l'axe de laminage vers l'aval. Un mandrin est disposé à l'intérieur de l'ébauche selon l'axe de laminage et en position axiale fixe par rapport à celui-ci.

Un tel laminoir est par exemple décrit dans le FR-A-1 555 869 qui s' intéresse uniquement à la réalisation du mouvement de va et vient selon l'axe de laminage de la cage porte-cylindres.

Ces laminoirs donnent d'excellents résultats pour le travail de tubes de relativement faible section. Par contre, lorsqu'on veut les utiliser pour laminer des tubes de forts diamètres et forte épaisseur, de sérieuses difficultés sont rencontrées. Malgré un arrosage intense de la surface extérieure des ébauches de tubes, dans la zone de laminage, on n'évite pas un échauffement très important qui se transmet à la zone de contact entre ébauche de tube et portée de laminage du mandrin. Il en résulte une destruction au moins partielle du film lubrifiant qui recouvrait la surface interne de l'ébauche avec pour conséquence un grippage du tube sur le mandrin.

Cela peut conduire à une détérioration rapide de la surface du mandrin par fissuration et à l'apparition simultanée de défauts sur la surface interne des tubes laminés.

On a recherché la possibilité d'améliorer les conditions d'exploitation des laminoirs à pas de pèlerins à froid, en particulier dans le cas du laminage de tubes de fortes sections, de façon à éviter l'apparition de défauts sur la surface interne des tubes et à prolonger la durée de vie des mandrins.

Le procédé de laminage de tube qui fait l'objet de l'invention met en oeuvre un laminoir pélerin à froid comprenant des cylfndres montés dans une cage porte-cylindres qui effectue un mouvement de va et vient selon l'axe de laminage lesdits cylindres laminant l'ébauche de tube, qui est périodiquement avancée, sur un mandrin disposé à l'intérieur de l'ébauche et maintenu en position axiale. Le mandrin a une portée de laminage de diamètre décroissant de l'amont vers l'aval.

On effectue, au moins une fois par cycle de laminage, pendant le temps où l'ébauche est libérée de l'emprise des cylindres de laminage ayant lieu pendant la ou les phases de laminage, un mouvement de recul du mandrin, le long de l'axe de laminage, vers l'amont, puis un retour à la position initiale.

Pendant la période durant laquelle le mandrin se trouve en retrait par rapport à sa position de laminage, on fait circuler un ou plusieurs fluides sous pression, de façon successive ou simultanée, dans l'espace annulaire compris entre le mandrin et l'ébauche de tube.

On peut effectuer ce mouvement de recul puis de retour du mandrin au voisinage du point mort amont et/ou du point mort aval de la cage porte-cylindres.

On peut aussi effectuer le recul du mandrin au voisinage de l'un des deux points morts de la cage porte-cylindres et le retour au voisinage de l'autre point mort. Dans ce cas il ne doit pas y avoir de phase de laminage de l'ébauche dans la période comprise entre le recul et le retour du mandrin.

L'amplitude du recul du mandrin est de préférence comprise entre 2 et 10 fois l'amplitude de l'avance donnée à l'ébauche avant chaque passe de laminage.

Il est intéressant d'utiliser la période durant laquelle le mandarin se trouvq en retrait par rapport à sa position de laminage pour effectuer la rotation du mandrin en coordination avec la rotation de l'ébauche. En opérant de cette façon, on peut dissocier les problèmes de rotation du mandrin et de rotation de l'ébauche tout en assurant une coordination des deux rotations.

Les fluides injectés peuvent être des fluides gazeux ou liquides ces derniers étant, de préférence, des lubrifiants. Ces fluides sont injectés de préférence sous une pression de 2 à 20 bars relatifs.

L'introduction du fluide est faite de façon particulièrement efficace dans l'espace annulaire compris entre la pièce de liaison qui relie le mandrin à la tige porte-mandrin et l'ébauche de tube, en amont de la portée de laminage du mandrin et en aval d'un premier moyen d'étanchéité annulaire qui assure une étanchéité dynamique entre la pièce de liaison et le tube et oblige le fluide à s'écouler vers l'aval entre la portée de laminage du mandrin et l'ébauche de tube. Un deuxième moyen d'étanchéité annulaire est avantageusement disposé en aval de la portée de laminage, il assure une étanchéité dynamique entre le mandrin et l'ébauche de tube et oblige le ou les fluides à retourner vers l'amont à travers un passage ménagé dans le mandrin. Ces joints dynamiques peuvent être de tous types connus, tels que des joints à lèvre, ou des joints toriques; on peut utiliser aussi des joints métalliques tels que des segments ou des tores à enveloppe métallique ou autres.

L'invention concerne aussi un laminoir pour mise en oeuvre du procédé décrit ci-dessus permettant d'effectuer le recul puis le retour du mandrin d'un laminoir à pas de pèlerin à froid. Ce laminoir pélerin à froid pour tube comprend des cylindres montés dans une cage porte-cylindres qui effectue un mouvement de va et vient selon l'axe de laminage ainsi que des moyens de maintien et d'avance périodique de l'ébauche de tube et un mandrin qui a portée de laminage de diamètre décroissant de l'amont vers l'aval et qui est monté sur une tige porte-mandrin ledit mandrin étant disposé à l'intérieur de l'ébauche et maintenu en position axiale par un pince-tige monté au voisinage de l'extrémité arrière de la tige.

Le pince-tige est monté sur un support fixe par l'intermédiaire d'un moyen de liaison permettant un glissement dans une direction parallèle à l'axe de laminage.

Un moyen d'entraînement alternatif, commandé par le cycle de laminage, provoque, à des instants déterminés par rapport à ce cycle correspondant à des temps où l'ébauche est libérée de l'emprise des cylindres ayant lieu pendant la ou les phases de laminage, le recul du pince-tige en direction de l'amont puis son retour à la position initiale avec l'amplitude et la vitesse voulues. Un moyen d'introduction de fluide sous pression permet de faire circuler un fluide dans l'espace annulaire entre le mandrin et le tube ébauche, au moins pendant la période durant laquelle le mandrin se trouve en retrait par rapport à sa position de laminage.

L'entraînement alternatif du pince-tige est réalisé, de préférence, au moyen d'une came. Entre la fin du recul du pince-tige et son retour à sa position initiale on peut prévoir un temps de maintien en position de retrait.

Une application avantageuse du procédé et du dispositif suivant l'invention concerne le cas où on se propose d'effectuer une double avance de l'ébauche aux points morts amont et aval. On peut alors effectuer simultanément, au voisinage de chacun de ces deux points morts, un mouvement de retrait puis de retour du mandrin qui permet une lubrification et un refroidissement efficaces. On peut alors effectuer deux passes de laminage à chaque cycle.

Pour empêcher ou limiter le glissement de l'ébauche vers l'amont, au cours de la passe de laminage en retour, on peut relier la partie de l'ébauche déjà laminée, en aval de la cage porte-cylindres, à un moyen de retenue qui la maintient en position fixe par rapport au bâti du laminoir pendant une partie au moins du trajet en retour de la cage.

La description détaillée et les figures ci-après présentent de façon non limitative les caractéristiques du procédé et du dispositif suivant l'invention.
Figure 1: vue d'ensemble d'un laminoir à pas de pèlerin à froid comportant le dispositif suivant l'invention.
Figures 2, 3 et 4: vues représentant le fonctionnement du procédé suivant l'invention dans le cas du laminoir représenté figure 1.
Figure 5: mandrin perfectionné pour l'exploitation du procédé suivant l'invention.
Figure 6: autre mandrin perfectionné pour l'exploitation du procédé suivant l'invention.
Figures 7 et 8: dispositif pour la mise en oeuvre du procédé suivant l'invention.

La figure 1 est une vue schématique en perspective d'un laminoir à pas de pélerin à froid exploité par le procédé suivant l'invention. L'ébauche de tube 1 glisse autour d'une tige porte-mandrin 2 le long de l'axe de laminage XoX1. L'extrémité arrière 3 de la tige 2 est maintenue par un pince-tige 4 qui peut entraîner la tige 2 en rotation autour de son axe, et aussi la déplacer alternativement le long de son axe suivant la double flèche F. Un moyen de poussée 5 de type connu fait avancer l'ébauche vers l'aval en discontinu, à des intervalles de temps synchronisés avec les cycles successifs de laminage de la cage porte-cylindres 6.

Chaque cyclè comporte un mouvement d'aller et retour de la cage 6 suivant l'axe de laminage. Les cylindres de laminage 7 et 8 sont entraînés en rotation tantôt dans un sens tantôt dans l'autre. Ils laminent l'ébauche de tube 1 au moyen de leurs gorges 9 et 10 qui coopèrent avec le mandrin non représenté pour allonger l'ébauche et amincir ses parois. Les pince-tubes 11 et 12 font tourner l'ébauche 1 en amont en sa partie laminée 13 en aval de la cage 6, pendant les périodes où elle est libérée de l'emprise des cylindres, sans faire obstacle aux déplacements du tube le long de l'axe de laminage. Le pince-tige 4 fait tourner la tige porte-mandrin 2 en synchronisme avec l'ébauche 1 et la déplace suivant la flèche F de la façon qui va être précisée.

Les figures 2, 3 et 4 montrent de façon schématique le fonctionnement du mandrin utilisé sur le laminoir de la figure 1.

La figure 2 montre le mandrin 14 monté à l'extrémité de la tige portemandrin 2 en position normale de laminage à l'intérieur de l'ébauche 1. Le procédé décrit comporte une seule passe de laminage pendant la course aller de la cage porte-cylindres 6 vers l'aval. La figure 2 correspond au moment où la cage porte-cylindres 6 achève sa course en retour vers l'amont, et libère l'ébauche 1 de son emprise dans la zone 15 partiellement laminée.

On effectue alors comme le montre la figure 3 d'une part une avance de l'ébauche 1 et, d'autre part, un recul du mandrin 14 en direction de l'amont, suivant XoX1, puis un retour à sa position initiale.

Dans le cas décrit ces déplacements sont, comme on le verra, provoqués par l'intermédiaire du pince-tige 4 de la figure 1.

L' amplitude du recul "1" est déterminée de façon à ménager, entre la portée de laminage 16 du mandrin et la paroi du tube dans la zone 15, un passage annulaire 17 de relativement forte section.

En effet la seule avance d'amplitude "1" de l'ébauche de tube 1 ne provoque la formation que d'un passage annulaire très étroit, comme on le voit en 18 figure 4, après le retour du mandrin à sa position de laminage. Ce passage est d'autant plus étroit que la pente réelle de la portée de laminage d'un mandrin est bien plus faible que celle figurée sur ces trois schémas. On règle de préférence l'amplitude "1" du recul du mandrin à une valeur comprise entre 2 et 10 fois l'amplitude "1" de l'avance donnée à l'ébauche.

On peut ainsi atteindre, si nécessaire, une section de passage 17 égale ou supérieure à la section de passage qui existe entre l'ébauche 1, en amont de la zone de laminage, et le mandrin dans sa zone de plus forte section.

Le passage 17 ainsi ouvert, même pendant un temps très court, peut permettre de nombreuses utilisations.

L'une des plus importantes est l'injection d'un ou plusieurs fluides liquides ou gazeux de façon simultanée ou successive dans l'espace compris entre la portée de laminage 15 du mandrin et la paroi du tube dans la zone partiellement laminée 16. Il est possible comme on va le voir de diriger l'écoulement du ou des fluides, il est possible aussi, dans le cas le plus fréquent où chaque cycle aller et retour de la cage porte-cylindres 6 ne comporte qu'une passe de laminage, le plus souvent pendant la course aller de la cage en direction de l'aval, de mettre le mandrin en position de recul à partir du point mort aval et de le maintenir ainsi jusqu'au point mort amont. On permet alors la circulation du ou des fluides pendant environ 50% du temps opératoire.

Les figures 5 et 6 décrivent deux types de mandrin particulièremnt bien adaptés à l'exploitation du procédé suivant l'invention.

On voit figure 5 un mandrin 19 à l'intérieur d'une ébauche de tube 20 en cours de laminage. Une pièce de liaison 22 assemblée par une jonction filetée 29 avec le mandrin, raccorde celui-ci à la tige creuse porte-mandrin 21. Un passage 23 met en communication l'intérieur 24 de la tige 21 avec l'espace annulaire 25 compris entre la pièce 22 et l'ébauche de tube 20 en amont de la portée de laminage 26 du mandrin. Un premier moyen d'étanchéité annulaire est constitué par un joint dynamique à lèvre 27 placé dans une gorge 28 formée autour de la pièce de liaison 22. Il est ainsi possible, en faisant arriver un fluide sous pression par l'intérieur 24 de la tige 21, de le faire passer par 23 dans l'espace annulaire 25 à partir duquel il s'écoule vers l'aval, entre la portée de laminage 26 du mandrin et l'ébauche de tube 20, chaque fois que le recul du mandrin libère le passage. On peut remplacer le joint à lèvre par un autre type de joint tel qu'un joint torique. On peut utiliser aussi un joint métallique tel qu'un segment. Par ailleurs l'assemblage entre la pièce de liaison 22 et le mandrin 19 peut être effectué par tout moyen tel que soudage, brasage ou autre. On peut aussi réaliser ces deux pièces en un seul ensemble monobloc; de même la jonction entre la pièce de liaison 22 et la tige porte-mandrin 21 peut être réalisée par tout moyen convenable tel que vissage, soudage, brasage ou autre.

A la figure 6 est représenté un deuxième type de mandrin 30 comportant comme celui de la figure 5 une portée de laminage 31. Il est logé à l'intérieur d'une ébauche de tube 32 en cours de laminage. Une pièce de liaison 34 est raccordée d'une part au mandrin 30 par la jonction filetée 35 et d'autre part à la tige creuse porte-mandrin 33.

Un premier moyen de passage 36 met en communication l'intérieur 37 de la tige 33 avec l'espace annulaire 38, compris entre la pièce de liaison 34 et l'ébauche de tube 32 en amont de la portée de laminage 31.

Cet espace est fermé en amont par le joint dynamique à lèvre 39 logé dans la gorge 40.

En aval de la portée de laminage 31, un deuxième moyen d'étanchéité annulaire est constitué par le joint dynamique 42 logé dans la gorge 43. Ce joint de conception analogue à ceux décrits plus haut est avantageusement métallique, par exemple sous forme de segment. Il peut comporter plusieurs éléments successifs, ce qui peut aussi être le cas du premier moyen d'étanchéité.

Un deuxième moyen de passage, constitué par les canaux radiaux 45 et 46 et le canal longitudinal 44, relie l'espace annulaire 47 en amont du joint 42 avec l'espace annulaire 48 en amont du joint 39. Ainsi, à chaque recul du mandrin 30, on peut faire circuler un ou plusieurs fluides sous pression provenant de la tige creuse en 37 à travers le passage 36 puis dans l'espace annulaire 38 et ensuite entre la portée de laminage 31 et l'ébauche 32 vers l'aval. Ce ou ces fluides retournent ensuite vers l'amont à travers les canaux 45, 44 et 46 et à travers l'espace annulaire 48. On peut envisager aussi d'organiser en sens inverse la circulation de ce ou ces fluides.

On applique à titre d'exemple le procédé suivant l'invention, en utilisant ce mode de lubrification, et ce type de mandrin représenté figure 5. On lamine dans ces conditions des ébauches de tubes d'acier, de type AISI 321, ayant un diamètre extérieur de 133 mm et une épaisseur de 20 mm. La cadence est de 120 cycles de laminage à la minute avec une seule passe de laminage et une seule avance par cycle. Le tube obtenu a 88,9 mm de diamètre extérieur et 13,4 d'épaisseur. Au voisinage du point mort amont de chaque cycle, l'ébauche est avancée de 9,4 mm et le mandrin recule de 30 mm avec retour à sa position initiale. On injecte sous une pression d'environ 10 bars relatifs un lubrifiant de type connu dans l'espace 25.

Ce lubrifiant circule, de la façon qui vient d'être décrite, autour de la portée de laminage 26 du mandrin 19, à chaque recul de ce mandrin. On obtient ainsi des tubes laminés à la cadence d'environ 150 mètres par heure. On constate que l'état de surface de la paroi interne de ces tubes est excellent.

L'invention concerne également un dispositif qui permet d'effectuer de façon simple les mouvements de recul puis de retour du mandrin, de façon synchronisée avec les cycles aller et retour de la cage porte-cylindres.

Les figures 7 et 8 montrent, de façon schématique, un mode de réalisation d'un pince-tige dont la fonction est celle de celui représenté en 4 figure 1.

Ce pince-tige 49 enserre une tige porte- mandrin 50 au voisinage de son extrémité amont 51. Il maintient la tige 50 en position fixe le long de l'axe X_{O}X₁ pendant les passes de laminage. Il la fait aussi tourner autour de son axe par fraction de tour comme décrit précédemment.

Il est monté sur un support fixe 52 par l'intermédiaire plaque de base 53 qui coulisse dans une glissière 54 parallèlement à l'axe X_{O}X₁ comme le montre la double flèche F.

Le glissement du pince-tige 49 est contrôlé par une pièce de retenue R, disposée dans le prolongement de la glissière. Cette pièce est constituée de deux éléments rigides allongés semblables 55 et 56, disposés bout à bout, et articulés l'un par rapport à l'autre autour de l'axe 57. L'extrémité libre de l'élément 55 est articulée autour de l'axe 58, monté sur la pièce fixe 52.

L'extrémité libre de l'élément 56 est articulée autour de l'axe 59, monté à l'extrémité avant de la plaque de base 53. Les axes 57, 58 et 59 sont parallèles entre eux et perpendiculaires au plan de la figure. Une came 60 tourne autour d'un axe 61, parallèle aux axes pécédents.

Elle actionne un poussoir 62 par l'intermédiaire d'un galet 63. Ce poussoir est articulé autour de l'axe 57 et permet donc d'écarter cet axe de la droite qui joint les axes 58 et 59. La distance entre les axes 58 et 59 est alors réduite et le pince-tige 49 est alors déplacé vers l'amont en entrainant la tige porte-mandrin 50 et donc le mandrin qui est fixé à son extrémité aval.

En donnant au bossage 64 de la came 60 le profil voulu, et en entraînant la came 60 à une vitesse rigoureusement déterminée par rapport aux déplacements de la cage porte-cylindres, on réalise, aux instants voulus, le recul du mandrin vers l'amont, puis son retour à sa position initiale, avec l'amplitude voulue et dans un intervalle de temps rigoureusement déterminé.

Le galet 63 est maintenu en appui sur la came 60 par le bras 65, qui est articulé autour de l'axe 66 et qui est tiré par le ressort de rappel 67. De nombreuses modifications ou variantes de ce dispositif peuvent être réalisées qui ne sortent pas du domaine de l'invention comme revendiquée.

De même le procédé suivant l'invention peut comporter de très nombreuses modifications qui ne sortent pas non plus du domaine de l'invention comme revendiquée.

## Revendications

1. Procédé de laminage de tube mettant en oeuvre un laminoir pélerin à froid comprenant des cylindres montés dans une cage porte-cylindres qui effectue un mouvement de va et vient selon l'axe de laminage lesdits cylindres laminant l'ébauche de tube, qui est périodiquement avancée, sur un mandrin qui disposé à l'intérieur de l'ébauche et maintenu en position axiale caractérisé et qui est le mandrin a une portée de laminage de diamètre décroissant de l'amont vers l'aval et en ce qu'on effectue, au moins une fois par cycle de laminage, pendant le temps où l'ébauche est libérée de l'emprise des cylindres de laminage ayant lieu pendant la ou les phases de laminage, un mouvement de recul du mandrin, le long de l'axe de laminage, vers l'amont puis un retour à sa position initiale, et en ce que on fait circuler un ou plusieurs fluides sous pression, de façon successive ou simultanée, dans l'espace annulaire compris entre le mandrin et l'ébauche de tube, au moins pendant la période durant laquelle le mandrin se trouve en retrait par rapport à sa position de laminage.

2. Procédé suivant revendication 1 caractérisé en ce que le mouvement de recul du mandrin, puis de retour à sa position initiale sont effectués au voisinage du point mort amont de la cage porte-cylindres et/ou au voisinage du point mort aval.

3. Procédé suivant revendication 1, caractérisé en ce qu'on effectue le recul du mandrin au voisinage de l'un des deux points morts de la cage porte-cylindres, et le retour au voisinage de l'autre point mort.

4. Procédé suivant l'une des revendications 1 à 3, caractérisé en ce que l'amplitude du recul du mandrin est de préférence comprise entre 2 et 10 fois l'amplitude de l'avance donnée à l'ébauche avant chaque passe de laminage.

5. Procédé suivant l'une des revendications 1 à 4, caractérisé en ce que on utilise la période durant laquelle le mandrin se trouve en retrait par rapport à sa position de laminage pour effectuer la rotation du mandrin en coordination avec la rotation de l'ébauche.

6. Procédé suivant l'une des revendications 1 à 5, caractérisé en ce qu'au moins un fluide qui circule est un lubrifiant.

7. Procédé suivant l'une des revendications 1 à 6, caractérisé en ce que le ou les fluides sont injectés sous une pression de 2 à 20 bars relatifs.

8. Procédé suivant l'une des revendications 1 à 7, caractérisé en ce qu'on fait pénétrer au moins un fluide dans l'espace annulaire compris entre la pièce de liaison, qui relie le mandrin à la tige porte-mandrin et l'ébauche de tube, en amont de la portée de laminage du mandrin, et en aval d'un premier moyen d'étanchéité annulaire, lequel assure une étanchéité dynamique entre la pièce de liaison et le tube, et oblige le fluide à s'écouler vers l'aval entre la portée de laminage du mandrin et l'ébauche du tube.

9. Procédé suivant revendication 8, caractérisé en ce que la pièce de liaison est monobloc avec le mandrin.

10. Procédé suivant l'une des revendications 1 à 9, caractérisé en ce que au moyen d'un deuxième moyen d' étanchéité annulaire, disposé en aval de la portée de laminage, on assure une étanchéité dynamique entre le mandrin et l'ébauche de tube, pour obliger au moins un fluide à retourner vers l'amont à travers un passage ménagé dans le mandrin.

11. Procédé suivant l'une des revendications 8 à 10, caractérisé en ce que l'un au moins des deux moyens d'étanchéité annulaire est un joint dynamique à lèvre, ou torique, ou un segment.

12. Laminoir pélerin à froid pour tube comprenant des cylindres montés dans une cage porte-cylindres qui effectue un mouvement de va et vient selon l'axe de laminage, des moyens de maintien et d'avance périodique de l'ébauche de tube, un mandrin qui a une portée de laminage de diamètre décroissant de l'amont vers l'aval et qui est monté sur une tige porte-mandrin et disposé à l'intérieur de l'ébauche ledit mandrin étant maintenu en position axiale par un pince-tige monté au voisinage de l'extrémité arrière de la tige caractérisé en ce que le pince-tige est monté sur un support fixe par l'intermédiaire d'un moyen de liaison permettant un glissement dans une direction parallèle à l'axe de laminage et en ce qu'un moyen d'entrainement alternatif, commandé par le cycle de laminage provoque, à des instants déterminés par rapport à ce cycle correspondant à des temps où l'ébauche est libérée de l'emprise des cylindres ayant lieu pendant la ou les phases de laminage, le recul du pince-tige en direction de l'amont puis son retour à la position initiale avec l'amplitude et la vitesse voulue, et en ce qu'un moyen d'introduction de fluide sous pression permet de faire circuler un fluide dans l'espace annulaire entre le mandrin et le tube ébauche au moins pendant la période durant laquelle le mandrin se trouve en retrait par rapport à sa position de laminage.

13. Dispositif suivant revendication 12, caractérisé en ce que l'entraînement alternatif du pince-tige est réalisé au moyen d'une came.

14. Dispositif suivant revendication 12 ou 13, caractérisé en ce que entre le recul du pince-tige et son retour à sa position initiale il est prévu un temps de maintien en position de retrait.

## Patentansprüche

1. Verfahren zum Walzen von Rohren, bei dem ein Kaltpilgerschrittwalzwerk verwendet wird, das Walzen aufweist, die in einem Walzengerüst angebracht sind, das eine Hin- und Herbewegung entlang der Walzachse vollzieht, wobei die Walzen den Rohrrohling, der periodisch vorbewegt wird, auf eine, Dorn walzen, wobei der Dorn einen Walzzapfen mit abnehmendem Durchmesser aus der Richtung stromauf in die Richtung stromab aufweist und im Inneren des Rohlings angeordnet und in axialer Lage gehalten wird, dadurch gekennzeichnet, daß mindestens einmal pro Walzzyklus während der Zeit, in der der Rohling aus dem Walzspalt der Walzzylinder befreit ist, was während der oder den Walzphasen geschieht, eine Rückzugsbewegung des Dorns entlang der Walzachse in Richtung stromauf und anschließend eine Retourbewegung in seiner Ausgangsstellung erfolgt, und dadurch, daß man ein Druckfluid oder mehrere Druckfluide aufeinanderfolgend oder gleichzeitig im Ringraum, der zwischen dem Dorn und dem Rohrrohling gebildet wird, mindestens während des Zeitraums zirkulieren läßt, währenddessen der Dorn sich gegenüber seiner Walzstellung in einer zurückgezogenen Stellung befindet.

2. Verfahren nach Anspruch 1, dadurch gekennzeichnet, daß die Rückzugsbewegung des Dorns und schließlich die Retourbewegung in seine Ausgangsstellung in der Nähe des stromauf gelegenen Totpunktes des Walzenträgergerüstes und/oder in der Nähe des stromab gelegenen Totpunktes erfolgen.

3. Verfahren nach Anspruch 1, dadurch gekennzeichnet, daß die Rückzugsbewegung des Dorns in der Nähe einer der beiden Totpunkte des Walzenträgergerüsts und die Retourbewegung in der Nähe des anderen Totpunktes erfolgen.

4. Verfahren nach einem der Ansprüche 1 bis 3, dadurch gekennzeichnet, daß die Amplitude der Rückzugsbewegung des Dorns vorzugsweise zwischen dem 2- und dem 10-fachen der Amplitude der Vorbewegung liegt, mit der der Rohling vor jedem Walzvorgang bewegt wird.

5. Verfahren nach einem der Ansprüche 1 bis 4, dadurch gekennzeichnet, daß der Zeitraum, während dessen der Dorn sich in rückgezogener Stellung bezüglich seiner Walzstellung befindet, dazu verwendet wird, den Dorn in Koordination mit der Drehung des Rohlings zu drehen.

6. Verfahren nach einem der Ansprüche 1 bis 5, dadurch gekennzeichnet, daß mindestens eines der zirkulierenden Fluide ein Schmiermittel ist.

7. Verfahren nach einem der Ansprüche 1 bis 6, dadurch gekennzeichnet, daß das Fluid oder die Fluide unter einem Relativdruck von 2 bis 20 bar eingespritzt wird bzw. werden.

8. Verfahren nach einem der Ansprüche 1 bis 7, dadurch gekennzeichnet, daß man mindestens ein Fluid in den Ringraum zwischen dem Verbindungsstück, das den Dorn mit der Dornträgerstange verbindet und den Rohrrohling eindringen läßt, stromauf bezüglich des Walzzapfens des Dorns und stromab bezüglich eines ersten Dichtrings, der eine dynamische Dichtigkeit zwischen dem Verbindungsstück und dem Rohr gewährleistet und der das Fluid dazu zwingt, in Richtung stromab zwischen dem Walzzapfen des Dorns und dem Rohrrohling zu fließen.

9. Verfahren nach Anspruch 8, dadurch gekennzeichnet, daß das Verbindungsstück einstückig mit dem Dorn ausgeführt ist.

10. Verfahren nach einem der Ansprüche 1 bis 9, dadurch gekennzeichnet, daß mittels eines zweiten Dichtrings, der stromab bezüglich des Walzzapfens angeordnet ist, eine dynamische Dichtigkeit zwischen dem Dorn und dem Rohrrohling gewährleistet wird, um mindestens ein Fluid zu zwingen, in Richtung stromauf durch eine Passage umzukehren, die in dem Dorn ausgearbeitet ist.

11. Verfahren nach einem der Ansprüche 8 bis 10, dadurch gekennzeichnet, daß mindestens einer der beiden Dichtringe eine dynamische Dichtung mit einer Dichtlippe, eine torische Dichtung oder ein Segment ist.

12. Kaltpilgerschrittwalzwerk zum Walzen von Rohren mit in einem Walzenträgergerüst angebrachten Walzen, das eine Hin- und Herbewegung entlang der Walzachse ausführt, mit Mitteln zum Halten und periodischen Vorbewegen des Rohrrohlings und einem Dorn, der einen Walzzapfen mit von der Richtung stromauf in Richtung stromab abnehmendem Durchmesser aufweist und der auf einer Dornträgerstange angebracht und im Inneren des Rohlings angeordnet ist, wobei der Dorn durch eine Klammerstange in Axiallage gehalten wird, wobei die Klammerstange in der Nähe des Hinterendes der Stange angebracht ist, dadurch gekennzeichnet, daß die Klammerstange über ein Verbindungsorgan an einem Träger befestigt ist, das ein Gleiten in einer zur Walzachse parallelen Richtung ermöglicht, und dadurch, daß ein alternatives Antriebsorgan vorgesehen ist, das vom Walzzyklus gesteuert wird und zu bestimmten Momenten bezüglich dieses Zyklus zu Zeitpunkten, in denen der Rohling vom Eingriff der Zylinder befreit ist, was während der Walzphase bzw. -phasen erfolgt, den Rückzug der Klammerstange in Richtung stromauf und seine Retourbewegung in die Ausgangsstellung mit gewünschter Amplitude und Geschwindigkeit, und dadurch, daß ein Organ zum Einführen des Druckfluids es ermöglicht, ein Fluid in dem Ringraum zwischen dem Dorn und dem Rohrrohling mindestens während des Zeitraums zirkulieren zu lassen, währenddessen der Dorn sich bezüglich seiner Walzstellung in zurückgezogener Stellung befindet.

13. Vorrichtung nach Anspruch 12, dadurch gekennzeichnet, ddaß der alternative Antrieb der Klammerstange durch eine Nockenscheibe realisiert wird.

14. Vorrichtung nach Anspruch 12 oder 13, dadurch gekennzeichnet, daß zwischen dem Zurückziehen der Klammerstange und seiner Rückkehrbewegung in seine Ausgangsstellung eine Haltezeit in zurückgezogener Stellung vorgesehen ist.

## Claims

1. A tube rolling process using a pilgrim-type cold rolling mill comprising rolls mounted in a roll-carrying cage which performs a reciprocating movement along the rolling line, said rolls rolling the tube blank which is periodically advanced on a mandrel which has a rolling surface of a diameter decreasing in the downstream direction and which is disposed within the blank and held in its axial position characterised in that a reverse movement of the mandrel is produced along the rolling line in the upstream direction, followed by a return to its initial position, at least once per rolling cycle during the period of time for which the blank is freed from the hold of the rolling rolls which occurs during the rolling phase or phases, and that one or more pressurised fluids is or are circulated successively or simultaneously in the annular space between the mandrel and the tube blank, at least during the period during which the mandrel is retracted in relation to its rolling position.

2. A process according to claim 1 characterised in that the reverse movement of the mandrel and then the return movement thereof to its initial position are effected in the vicinity of the upstream point of reversal of the movement of the roll-carrying cage and/or in the vicinity of the downstream point of reversal of that movement.

3. A process according to claim 1 characterised in that the reverse movement of the mandrel is effected in the vicinity of one of the two points of reversal of the movement of the roll-carrying cage, and/or the return movement is effected in the vicinity of the other reversal point.

4. A process according to one of claims 1 to 3 characterised in that the amplitude of the reverse movement of the mandrel is preferably between 2 and 10 times the amplitude of the advance movement imparted to the blank before each rolling pass.

5. A process according to one of claims 1 to 4 characterised in that the period during which the mandrel is retracted with respect to its rolling position is used to effect rotation of the mandrel in co-ordination with rotation of the blank.

6. A process according to one of claims 1 to 5 characterised in that at least one circulating fluid is a lubricant.

7. A process according to one of claims 1 to 6 characterised in that the fluid or fluids is or are injected under a pressure of 2 to 20 bars relative.

8. A process according to one of claims 1 to 7 characterised in that at least one fluid is caused to pass into the annular space between the connecting portion which connects the mandrel to the mandrel-carrying rod and the tube blank, upstream of the rolling surface of the mandrel, and downstream of a first annular sealing means which provides for dynamic sealing between the connecting portion and the tube, and forces the fluid to flow in a downstream direction between the rolling surface of the mandrel and the tube blank.

9. A process according to claim 8 characterised in that the connecting portion is in one piece with the mandrel.

10. A process according to one of claims 1 to 9 characterised in that a dynamic seal is produced between the mandrel and the tube blank by means of a second annular sealing means disposed downstream of the rolling surface, thereby to force at least one fluid to return in the upstream direction through a passage provided in the mandrel.

11. A prcoess according to one of claims 8 to 10 characterised in that one at least of the two annular sealing mears is a dynamic lip-type or toric joint or a segment.

12. A pilgrim-type cold tube rolling mill comprising rolls mounted in a roll-carrying cage which perfoms a reciprocating movement along the rolling line, means for holding and periodically advancing the tube blank, a mandrel which has a rolling surface of a diameter decreasing in the downstream direction and which is mounted on a mandrel-carrying rod and disposed within the blank, said mandrel being held in the axial position hy a rod gripping means mounted in the vicinity of the rearward end of the rod characterised in that the rod gripping means is mounted on a fixed support by way of a connecting means permitting a sliding movement in a direction parallel to the rolling line and that a means for alternate entrairment, controlled by the rolling cycle, causes reverse movement of the rod gripping means in the upstream direction and then the return thereof to the initial position, with the desired amplitude and at the desired speed, at given times with respect to said rolling cycle corresponding to times at which the blank is freed from the hold of the rolls which occurs during the rolling phase or phases, and that a means for introducing fluid under pressure permits a fluid to be circulated in the annular space between the mandrel and the tube blank at least during the period during which the mandrel is retracted with respect to its rolling position.

13. Apparatus according to claim 12 characterised in that the alternate entrainment of the rod gripping means is effected by means of a cam.

14. Apparatus according to claim 12 or claim 13 characterised in that between the reverse movement of the rod gripping means and its return to its initial position is a time in which it is held in the retracted position.
